# EUROPÄISCHE PATENTSCHRIFT

(11) **EP 0 968 334 B1**
(45) Veröffentlichungstag und Bekanntmachung des Hinweises auf die Patenterteilung: **12.06.2002**
(21) Anmeldenummer: 98916979.2
(22) Anmeldetag: 17.03.1998
(51) Int. Cl.: E02F 9/22

(54) **HYDRAULISCHE STEUERANORDNUNG FÜR EINE MOBILE ARBEITSMASCHINE, INSBESONDERE FÜR EINEN RADLADER**
HYDRAULIC CONTROL SYSTEM FOR A MOBILE WORK MACHINE, ESPECIALLY A WHEEL LOADER
SYSTEME DE COMMANDE HYDRAULIQUE POUR UNE MACHINE DE TRAVAIL MOBILE, EN PARTICULIER POUR UN CHARGEUR SUR ROUES

(30) Priorität: 21.03.1997 DE 19711769
(43) Veröffentlichungstag der Anmeldung: 05.01.2000
(73) Patentinhaber: Mannesmann Rexroth Aktiengesellschaft, 97816 Lohr am Main (DE)
(72) Erfinder: RAUSCH, Georg, D-97816 Lohr (DE); ROTH, Dieter, D-36381 Schlüchtern (DE)
(86) Internationale Anmeldenummer: EP9801543
(87) Internationale Veröffentlichungsnummer: WO9842923

(56) Entgegenhaltungen:
- DE-U- 9 208 942
- US-A- 5 195 864
- PATENT ABSTRACTS OF JAPAN vol. 012, no. 347 (M-743), 19.September 1988 -& JP 63 106404 A (KOMATSU LTD), 11.Mai 1988,
- PATENT ABSTRACTS OF JAPAN vol. 014, no. 464 (M-1033), 9.Oktober 1990 -& JP 02 186020 A (YUTANI HEAVY IND LTD), 20.Juli 1990,
- PATENT ABSTRACTS OF JAPAN vol. 016, no. 374 (M-1293), 11.August 1992 -& JP 04 120323 A (KOMATSU LTD), 21.April 1992,
- PATENT ABSTRACTS OF JAPAN vol. 017, no. 569 (M-1496), 15.Oktober 1993 -& JP 05 163745 A (KOMATSU LTD), 29.Juni 1993,
- PATENT ABSTRACTS OF JAPAN vol. 095, no. 001, 28.Februar 1995 -& JP 06 286446 A (HITACHI CONSTR MACH CO LTD), 11.Oktober 1994,
- PATENT ABSTRACTS OF JAPAN vol. 010, no. 187 (M-493), 2.Juli 1986 -& JP 61 031534 A (KOMATSU LTD), 14.Februar 1986,
- PATENT ABSTRACTS OF JAPAN vol. 095, no. 001, 28.Februar 1995 -& JP 06 280287 A (KOMATSU MEC CORP;OTHERS: 01), 4.Oktober 1994,

## Beschreibung

Der Erfindung geht aus von einer hydraulischen Steueranordnung, die für eine mobile Arbeitsmaschine, insbesondere für einen Radlader verwendet wird und die die Merkmale aus dem Oberbegriff des Anspruchs 1 aufweist.

Aus der DE 39 09 205 C1 ist es bekannt, die Nickschwingungen von Radladern, die insbesondere bei gefüllter Ladeschaufel und höherer Fahrgeschwindigkeit auftreten, mit einem Dämpfungssystem zu dämpfen, das Bestandteil der hydraulischen Steueranordnung des Radladers ist. Zur Schwingungsdämpfung sind die im allgemeinen zwei hydraulischen Liftzylinder zum Heben und Senken der Ladeschaufel über ein Sperrventil an einen Hydrospeicher anschließbar, der von einer Hydropumpe über eine Fülleitung, die vor dem Wegeventilsteuerblock von der Pumpenleitung abzweigt, aufgeladen werden kann. Das zwischen dem Hydrospeicher und den Liftzylindern angeordnete Absperrventil ist geschlossen, solange mit der Ladeschaufel gearbeitet wird, und kann vom Fahrer oder automatisch geöffnet werden, sobald beim Fahren Nickschwingungen auftreten oder sobald die Fahrgeschwindigkeit über einem bestimmten Wert, z.B. über 6 km/Std. liegt.

Die Abzweigung der Fülleitung vor dem Wegeventilsteuerblock bringt es mit sich, daß der Hydrospeicher nicht nur bei einer Betätigung des den Liftzylindern zugeordneten Wegeventils, sondern bei einer Betätigung jedweden Wegeventils, die zu einem Druckaufbau in der Pumpenleitung führt, aufgeladen wird. Z.B. kann auch die Betätigung des zu einer hydraulischen Lenkung der Arbeitsmaschine gehörenden Lenkventils zu einem Zufluß von Druckmittel zum Hydrospeicher führen. Ist dann auch noch das Sperrventil offen, so kann eine unkontrollierte Bewegung der Liftzylinder stattfinden.

Aus der US 5 195 864 A und der DE 9 208 242 U sind hydraulische Steueranordnungen mit Dämpfungseinrichtungen bekannt.

Ein anderes Dämpfungssystem gegen Nickschwingungen, das ebenfalls Teil der hydraulischen Steueranordnung einer Arbeitsmaschine ist, ist aus der DE 41 29 509 C2 bekannt. Dabei zweigt die Fülleitung von einer Arbeitsleitung ab, die zwischen den Liftzylindern und dem diesen zugeordneten Wegeventil verläuft. Das in der Fülleitung angeordnete Sperrventil ist druckgesteuert und kann von dem in der Arbeitsleitung herrschenden Lastdruck der Liftzylinder gegen den Speicherdruck, von dem ein rückwärtiger Steuerraum am Ventilglied des Sperrventils beaufschlagbar ist, und gegen die Kraft einer schwachen Druckfeder geöffnet werden. Der Speicherdruck ist also jeweils nur geringfügig kleiner als der während eines Arbeitsspiels auftretende höchste Lastdruck der Liftzylinder. Zur Dämpfung der Nickschwingungen wird der rückwärtige Steuerraum des Sperrventils über ein Pilotventil zum Tank entlastet, so daß das Sperrventil öffnet und Druckmittel frei zwischen dem Hydrospeicher und den Liftzylindern hin und her geschoben werden kann.

Es hat sich nun gezeigt, daß aufgrund besonderer kinematischer Verhältnisse an einem Radlader beim Einstechen der Schaufel in die Erde in den Liftzylindern ein höherer Druck aufgebaut werden kann, als er im Hydrospeicher herrscht, und dann Druckmittel aus den Liftzylindern in den Hydrospeicher verdrängt wird, selbst wenn das zugeordnete Wegeventil nicht betätigt ist. Der Radlader wird vorne angehoben, so daß die Vorderräder in der Luft drehen und die Hinterräder sich eingraben. Dies ist für den Ladevorgang nachteilig.

Der Erfindung liegt die Aufgabe zugrunde, eine hydraulische Steueranordnung mit den Merkmalen aus dem Oberbegriff des Anspruchs 1 so weiterzuentwickeln, daß unkontrollierte Bewegungen des zur Dämpfung von Nickschwingungen der Arbeitsmaschine mit dem Hydrospeicher verbindbaren Hydrozylinders weitgehend vermieden werden.

Dieses Ziel wird bei einer hydraulischen Steueranordnung mit den Merkmalen aus dem Oberbegriff des Anspruchs 1 erfindungsgemäß dadurch erreicht, daß der Hydrospeicher nur auffüllbar ist, wenn das Wegeventil, das dem Hydrozylinder zugeordnet ist, betätigt ist. Somit kann bei einer Betätigung eines anderen Wegeventils kein Druckmittel dem Hydrospeicher zufließen, so daß die Betätigung eines anderen Wegeventils nicht zu einer Bewegung des Hydrozylinders führen kann. Ebenso wird verhindert, daß bei nicht betätigtem Wegeventil aus dem Hydrozylinder Druckmittel in den Hydrospeicher verdrängt wird. Das eingeschlossene Druckmittel verhindert deshalb eine Bewegung des Zylinderkolbens und damit eine Veränderung der relativen Lage zwischen dem Ausleger und dem Körper der Arbeitsmaschine, so daß ein Anheben der Vorderachse verhindert wird.

Vorteilhafte Ausgestaltungen einer hydraulischen Steueranordnung kann man den Unteransprüchen entnehmen.

Üblicherweise ist der Hydrozylinder ein doppeltwirkender und mit Hilfe eines Wegeventils steuerbar, das aus einer mittleren Ruhestellung heraus nach zwei entgegengesetzten Richtungen in Arbeitsstellungen verstellbar ist. Gemäß Anspruch 2 ist vorgesehen, daß der Hydrospeicher nur bei einer Betätigung des Wegeventils in die eine Richtung auffüllbar ist. Die Steueranordnung vereinfacht sich dadurch. Bei einem Radlader z.B. wird es genügen, wenn dem Hydrospeicher nur bei einer Betätigung des Wegeventils in Richtung Heben der Liftzylinder Druckmittel zufließen kann.

Gemäß Anspruch 3 wird zur Steuerung der Befüllbarkeit des Hydrospeichers vorteilhafterweise ein Steuerventil verwendet, das durch eine Betätigung des Wegeventils aus einer ersten Schaltstellung, in der es ein Befüllen des Hydrospeichers verhindert, in der also die Fülleitung so abgesperrt ist, daß auch dann kein Druckmittel dem Hydrospeicher zufließt, wenn der Pumpendruck oder der Lastdruck höher als der Speicherdruck ist, in eine zweite Schaltstellung umschaltbar ist, in der der Hydrospeicher befüllbar ist.

Das durch eine Betätigung des Wegeventils umschaltbare Steuerventil ist vorteilhafterweise ein Sitzventil, so daß eine weitgehend leckagefreie Absperrung der Fülleitung gewährleistet ist.

Grundsätzlich ist es denkbar, das durch eine Betätigung des Wegeventils umschaltbare Steuerventil mechanisch mit diesem zu koppeln. Wegeventile, die in der Mobilhydraulik verwendet werden, werden heute immer öfter nicht mehr direkt mechanisch, sondern über mithilfe eines Vorsteuergerätes vorgebbaren Vorsteuersignalen angesteuert. Gemäß Anspruch 5 wird nun ein Vorsteuersignal für das Wegeventil auch dazu genutzt, um ein Steuersignal zur Umschaltung des Steuerventils von der ersten Schaltstellung in die zweite Schaltstellung herbeizuführen.

Besonders bevorzugt wird eine Ausgestaltung gemäß Anspruch 6, nach dem die Fülleitung von einer zwischen dem Wegeventil und dem Hydrozylinder verlaufenden Arbeitsleitung abzweigt und sich in der Fülleitung ein druckgesteuertes Sperrventil mit einem Ventilglied befindet, das vom in der Arbeitsleitung herrschenden Lastdruck in Öffnungsrichtung und vom Druck in einem rückwärtigen Steuerraum in Schließrichtung beaufschlagbar ist. Zum Befüllen des Hydrospeichers ist der rückwärtige Steuerraum mit dem Hydrospeicher verbunden. Zur Dämpfung der Nickschwingungen der Arbeitsmaschine muß eine offene Verbindung zwischen dem Hydrospeicher und dem Hydrozylinder vorhanden sein. Dazu wird der rückwärtige Steuerraum zum Tank entlastet. Um ein Befüllen des Hydrospeichers zu verhindern, wenn das Wegeventil nicht betätigt ist, ist der rückwärtige Steuerraum gegen den Abfluß von Druckmittel absperrbar. Das Sperrventil kann dann vom Lastdruck nicht geöffnet werden.

Die Ansprüche 7 bis 10 enthalten vorteilhafte Weiterbildungen einer hydraulischen Steueranordnung gemäß Anspruch 6.

Mehrere Ausführungsbeispiele einer erfindungsgemäßen hydraulischen Steueranordnung sind in den Zeichnungen dargestellt. Anhand dieser Ausführungsbeispiele wird die Erfindung nun näher erläutert.

Es zeigen
- Figur 1: das erste Ausführungsbeispiel, bei dem die Fülleitung an die zu zwei Hydrozylindern führende Arbeitsleitung angeschlossen ist und sich in der Fülleitung ein Sperrventil befindet, das von zwei elektromagnetisch betätigbaren Pilotventilen gesteuert wird,
- Figur 2: die zweite Ausführung, die weitgehend gleich der ersten Ausführung aufgebaut ist und bei der zwei einzelne Pilotventile der ersten Ausführung zu einem einzigen Pilotventil zusammengefaßt sind, und
- Figur 3: die dritte Ausführung, bei der die Fülleitung vor dem Wegeventil von der Pumpenleitung abzweigt und sich in der Fülleitung ein Steuerventil befindet, mit dem bei nicht betätigtem Wegeventil die Fülleitung absperrbar ist.

Die gezeigten hydraulischen Steueranordnungen sind jeweils für Radlader, Traktoren, Teleskop-Handler oder andere Maschinen vorgesehen und umfassen einen Steuerblock 10 mit mehreren Wegeventilen, insbesondere auch mit einem Wegeventil 11, das eine federzentrierte Mittelstellung einnehmen kann und mit dem zwei als Differentialzylinder ausgebildete Hydrozylinder 12 ansteuerbar sind, mit denen der Ausleger eines Radladers gehoben und abgesenkt werden kann. Das Wegeventil 11 besitzt einen ersten Arbeitsanschluß 13, von dem eine erste Arbeitsleitung 14 zu den bodenseitigen Druckräumen 15 der Hydrozylinder 12 führt. Eine zweite Arbeitsleitung 16 verläuft zwischen einem zweiten Arbeitsanschluß 17 des Wegeventils 11 und den kolbenstangenseitigen Druckräumen 18 der Hydrozylinder 12.

Bei der Ausführung nach Figur 1 zweigt von der Arbeitsleitung 14 eine Fülleitung 20 ab, die zu einem Hydrospeicher 21 führt. In der Fülleitung ist ein Sperrventil 22 angeordnet, das als 2-Wege-Einbauventil ausgebildet ist und ein bewegliches Ventilglied 23 aufweist. Dieses ist ein Stufenkolben, der mit der Stirnseite des im Durchmesser kleineren Kolbenabschnitts nach Art eines Sitzventils auf einem Sitzkegel aufsitzen kann. An der besagten Stirnfläche wird das Ventilglied 23 vom in der Arbeitsleitung 14 herrschenden Druck, also vom Lastdruck der beiden Hydrozylinder 12 in Öffnungsrichtung beaufschlagt. An der Ringfläche zwischen den beiden Kolbenabschnitten des Ventiglieds 23 wirkt der Speicherdruck in Öffnungsrichtung. In Schließrichtung wird das Ventilglied 23 von einem in einem rückwärtigen Steuerraum 24 herrschenden Druck und von einer schwachen Druckfeder 25 beaufschlagt.

Auf die Platte 26 mit dem 2-Wege-Einbauventil 22 sind drei weitere Ventile aufgebaut. Das erste Ventil 30 ist ein 3/2-Wegeventil mit einem ersten Eingang 31, der mit dem zwischen der Arbeitsleitung 14 und dem Sperrventil 22 befindlichen Abschnitt der Fülleitung 20 verbunden ist, und mit einem zweiten Eingang 32, der mit dem Hydrospeicher 21 verbunden ist. Ein Ausgang 33 des Wegeventils 30 ist in Abhängigkeit vom Lastdruck in der Arbeitsleitung 14 entweder mit dem Eingang 31 oder mit dem Eingang 32 verbindbar. Und zwar wirkt im Sinne einer Verbindung des Ausgangs 33 mit dem Eingang 32 eine einstellbare Druckfeder auf das nicht näher dargestellte Ventilglied des Ventils 30. Im Sinne einer Verbindung des Ausgangs 33 mit dem Eingang 31 wird das Ventilglied von dem Druck im Eingang 31, also vom Lastdruck der Hydrozylinder 12 beaufschlagt.

Auf das Wegeventil 30 ist ein Pilotventil 40 aufgesetzt, das als 2/2-Wege-Sitzventil ausgebildet ist und als entsperrbares Rückschlagventil betrachtet werden kann. Durch das Gehäuse des Pilotventils 40 hindurch führt ein vom Ausgang 33 des Wegeventils 30 ausgehender Steuerkanal 41 zu einem Anschluß P eines weiteren Pilotventils 50, das ein 4/2-Wegeventil ist. Dessen Ventilglied nimmt unter der Wirkung einer Druckfeder 51 eine Ruhestellung ein, in der Durchgang zwischen dem Anschluß P und einem Anschluß A besteht, der mit einem Anschluß des Pilotventils 40 verbunden ist. Ein Tankanschluß T und ein weiterer Anschluß B des Pilotventils 50 sind in dessen Ruhestellung abgesperrt. Der Tankanschluß ist über durch die Gehäuse der verschiedenen Ventile hindurchführende Kanäle mit einem Leckanschluß Y der Platte 26 verbunden. Der Anschluß B des Pilotventils 50 ist mit dem rückwärtigen Steuerraum eines zweiten sich in der Platte 26 befindlichen 2-Wege-Einbauventils 60 verbunden, über das die kolbenstangenseitigen Druckräume 18 der Hydrozylinder 12 mit einem Tankanschluß T der Platte 26 verbunden werden können. Das Ventilglied des Pilotventils 50 kann von einem Elektromagneten 52 in eine Schaltstellung gebracht werden, in der der Anschluß P abgesperrt und die beiden Anschlüsse A und B mit dem Anschluß T verbunden sind.

Das Pilotventil 40 ist in einer Leitung 53 zwischen dem Anschluß A des Pilotventils 50 und dem rückwärtigen Steuerraum 24 des Sperrventils 22 angeordnet. Sein Ventilglied wird von einer Druckfeder 42 und von dem im rückwärtigen Steuerraum des Sperrventils 22 herrschenden Druck in Richtung einer Ruhestellung beaufschlagt, in der es einen Abfluß von Druckmittel aus dem rückwärtigen Steuerraum 24 zum Anschluß A des Pilotventils 50 verhindert, einen Zufluß von Druckmittel vom Anschluß A des Pilotventils 50 zum rückwärtigen Steuerraum 24 aber zuläßt. Das Ventilglied kann von einem Elektromagneten 43 in eine Schaltstellung gebracht werden, in der ein freier Durchgang zwischen dem Anschluß A des Pilotventils 50 und dem rückwärtigen Steuerraum 24 des Sperrventils 22 besteht.

Das Wegeventil 11 des Steuerblocks 10 ist hydraulisch proportional betätigbar, wobei die Vorsteuerdrücke mithilfe eines hydraulischen Vorsteuergerätes 55 erzeugt und über Steuerleitungen 56 an das Wegeventil 11 gegeben werden. An die Vorsteuerleitung, in die ein Vorsteuerdruck eingesteuert wird, wenn die Hydrozylinder 12 in Richtung Heben des Auslegers betätigt werden sollen und dazu die bodenseitigen Druckräume 15 mit Druckmittel beaufschlagt werden, ist ein elektrischer Druckschalter 57 angeschlossen, der bei einem bestimmten Vorsteuerdruck umschaltet. Dieser bestimmte Vorsteuerdruck ist vorzugsweise der Vorsteuerdruck, bei dem sich der federzentrierte Ventilschieber des Wegeventils 11 zu bewegen beginnt. Durch das Umschalten des Druckschalters 57 wird der Elektromagnet 43 des Pilotventils 40 erregt und dieses Pilotventil in die Schaltstellung gebracht, in der eine offene Verbindung zwischen dem Anschluß A des Pilotventils 50 und dem rückwärtigen Steuerraum 24 des Sperrventils 22 herrscht.

Der Elektromagnet 52 des Pilotventils 50 wird willkürlich durch den Fahrzeugführer, wenn Nickschwingungen auftreten, oder automatisch bei einer bestimmten Geschwindigkeit der mobilen Arbeitsmaschine, z.B. bei einer Geschwindigkeit von 6 km/Std. an Spannung gelegt.

In der Ruhestellung des Wegeventils 11 steht in der Vorsteuerleitung 56, an die der Druckschalter 57 angeschlossen ist, kein Vorsteuerdruck an, so daß sich der Druckschalter 57 in seiner Ruhestellung befindet und der Elektromagnet 43 des Pilotventils 40 entregt ist. Das Pilotventil 40 nimmt deshalb die in der Figur 1 gezeigte Schaltstellung ein, in der ein Abfluß von Druckmittel aus dem rückwärtigen Steuerraum 24 des Sperrventils 22 verhindert ist. Sollte sich nun beim Einstechen der Ladeschaufel in Erdreich oder sonstiges Schüttgut in den Druckräumen 15 der Hydrozylinder 12 ein Druck aufbauen, so kann von diesem Druck das Sperrventil 22 nicht geöffnet werden, da ein Öffnen des Sperrventils nur möglich wäre, wenn Druckmittel aus dem Steuerraum 24 verdrängt würde. Der Hydrospeicher 21 wird deshalb in seinem Ladezustand durch den Druckaufbau in den Druckräumen 15 nicht beeinflußt. Gleiches gilt, wenn das Wegeventil in Richtung Senken der Hydrozylinder 12 betätigt wird. Auch dann bleibt das Pilotventil 40 in der gezeigten Schaltstellung, so daß das Sperrventil 22 nicht vom Druck in den Druckräumen 15 der Hydrozylinder 12 geöffnet werden kann.

Bei einer Betätigung des Wegeventils 11 in Richtung Heben dagegen schaltet der Druckschalter 57 um, wodurch der Elektromagnet 43 betätigt wird und das Ventiglied des Pilotventils 40 in die zweite Schaltstellung gelangt. Solange der Druck in den Druckräumen 15 unterhalb des an der Druckfeder 34 des Wegeventils 30 eingestellten Drucks verbleibt, schaltet dieses den Speicherdruck über das Pilotventil 50 und das Pilotventil 40 zum rückwärtigen Steuerraum 24 des Sperrventils 22 durch. Der Lastdruck in den Druckräumen 15 der Hydrozylinder 12 öffnet nun das Sperrventil 22 immer dann, wenn er mindestens um die der Kraft der Druckfeder 25 äquivalente kleine Druckdifferenz über dem Speicherdruck liegt. Es kann dann Druckmittel in den Hydrospeicher gelangen, so daß dieser, sieht man einmal von der Kraft der schwachen Druckfeder 25 ab, immer auf den größten während eines Arbeitsspiels auftretenden Lastdruck in den Druckräumen 15 aufgeladen ist. Nur wenn der Lastdruck am Ventil 30 die Kraft der Druckfeder 34 zu überwinden vermag, bleibt das Sperrventil 22 geschlossen. Denn nach einer Umschaltung des Ventils 30 steht im rückwärtigen Steuerraum 24 des Sperrventils 22 der Lastdruck an, so daß im Verein mit der Druckfeder 25 das Sperrventil 22 sicher zugehalten wird. Der Druck im Hydrospeicher 21 kann deshalb den an der Druckfeder 34 des Ventils 30 eingestellten Wert nicht übersteigen. Aus Sicherheitsgründen ist jedoch zusätzlich ein Druckbegrenzungsventil 58 vorgesehen, dessen Eingang mit dem Hydrospeicher 21 verbunden ist.

Es sei nun angenommen, daß die Ladeschaufel beladen und mit dem Radlader zu einer Abladestelle gefahren wird. Sobald dabei eine bestimmte Geschwindigkeit überschritten wird, werden beide Magnete 43 und 52 der Pilotventile 40 und 50 bestromt, so daß beide Pilotventile aus den in Figur 1 gezeigten Ruhestellungen in die andere Schaltstellung umschalten. Nun ist der rückwärtige Steuerraum 24 des Sperrventils 22 über das Pilotventil 40 und über das Pilotventil 50 mit dem Anschluß Y der Platte 26 verbunden und damit zum Tank 27 entlastet. Das Ventilglied 23 des Sperrventils 22 wird von Last- und Speicherdruck von seinem Sitz abgehoben, so daß eine offene Verbindung zwischen dem Hydrospeicher 21 und den Druckräumen 15 der Hydrozylinder 12 besteht. Da der Speicherdruck 21 dem während des Arbeitsspiels maximal erreichten Druck entspricht, erfolgt beim Öffnen des Sperrventils 22 kein Absacken, sondern allenfalls ein leichtes Anheben der Ladeschaufel. Es mag zwar sein, daß während des Arbeitsspiels Lastdrücke auftreten, die das Ventil 30 zum Schalten bringen und denen deshalb der Ladezustand des Hydrospeichers 21 nicht folgt. Diese Lastdrücke treten jedoch nur in besonderen Situationen, z.B. beim Losreißen eines im Erdreich verankerten Gegenstandes oder beim Fahren der Ladeschaufel gegen einen Anschlag auf, sind jedoch nicht durch das Gewicht der Ladeschaufel und des Ladegutes bedingt, das allein beim Fahren des Radladers wirkt. Der Ladezustand des Hydrospeichers 21 reicht deshalb immer, um die Ladeschaufel auf dem Niveau zu halten, die diese beim Öffnen des Sperrventils 22 einnimmt.

Über das durch das Umschalten des Pilotventils 50 ebenfalls geöffnete Ventil 60 kann Druckmittel aus den kolbenstangenseitigen Druckräumen 18 der Hydrozylinder 12 in den Tank verdrängt oder aus dem Tank eingespeist werden, um Volumenveränderungen der Druckräume 18 auszugleichen, die während der offenen Verbindung der Druckräume 15 mit dem Hydrospeicher 21 auftreten.

Die Ausführung nach Figur 2 unterscheidet sich lediglich im Hinblick auf die Pilotventile 40 und 50 von derjenigen nach Figur 1. Es wird deshalb im Hinblick auf den Steuerblock 10, die Hydrozylinder 12, den Hydrospeicher 21, die Sperrventile 22 und 60, das Wegeventil 30 und das Vorsteuergerät 55 auf die entsprechende Beschreibung der Figur 1 verwiesen. Unterschiedlich zu der Ausführung nach Figur 1 ist, daß nun die beiden Pilotventile 40 und 50 zu einem einzigen Pilotventil 60 zusammengefaßt sind, das auf das Wegeventil 30 aufgesetzt ist. Das Pilotventil 60 besitzt eine federzentrierte Mittelstellung, in der die Anschlüsse T und B abgesperrt sind und zwischen den Anschlüssen P und A nur ein Durchfluß von P nach A möglich ist. Das Ventilglied des Pilotventils 60 kann durch Ansteuern eines Elektromagneten 52 aus der Mittelstellung heraus in eine seitliche Schaltstellung gebracht werden, in der die Anschlüsse A und B mit dem Anschluß T verbunden sind. Aus der Mittelstellung heraus in die Gegenrichtung kann das Ventilglied durch Beaufschlagung mit dem in der Vorsteuerleitung 56 herrschenden Druck verstellt werden, in der zum Zuführen von Druckmittel in die bodenseitigen Druckräume 15 der Hydrozylinder 12 ein Vorsteuerdruck aufgebaut wird. In dieser anderen Schaltstellung des Wegeventils 60 ist der Anschluß A frei mit dem Anschluß P verbunden. Der Anschluß A ist nun direkt mit dem rückwärtigen Steuerraum 24 des Sperrventils 22 verbunden.

In der Mittelstellung oder in der Senkenstellung des Wegeventils 11 nimmt das Pilotventil 60 seine Mittelstellung ein, sofern die Geschwindigkeit der Arbeitsmaschine einen bestimmten Wert nicht überschreitet oder der Elektromagnet 52 nicht willkürlich eingeschaltet worden ist. In der Hebenstellung des Wegeventils 11 wird das Ventilglied des Wegeventils 60 mit Druck beaufschlagt und gelangt in die Schaltstellung, in der der Anschluß P mit dem Anschluß A verbunden ist. Im rückwärtigen Steuerraum 24 des Sperrventils 22 steht dann je nach Stellung des Ventils 30 der Speicherdruck oder der Lastdruck an. Der Hydrospeicher wird bis zum maximal erreichten Lastdruck bzw. bis zu dem an der Druckfeder 34 des Ventils 30 eingestellten Druck aufgeladen. Zur Dämpfung von Nickschwingungen während schneller Fahrt wird der Elektromagnet 52 erregt, so daß das Ventilglied des Wegeventils 60 in die Schaltstellung gelangt, in der die Anschlüsse A und B mit dem Anschluß T verbunden sind. Die rückwärtigen Steuerräume der Sperrventile 22 und 60 sind von Druck entlastet, so daß die beiden Sperrventile 22 und 60 öffnen und eine offene Verbindung zwischen dem Hydrospeicher 21 und den Druckräumen 15 der Hydrozylinder 12 besteht und aus den Druckräumen 18 Druckmittel verdrängt und in die Druckräume 18 Druckmittel eingespeist werden kann. Bei dieser Gelegenheit sei ausdrücklich darauf hingewiesen, daß der Druck am Anschluß T eines Ventilblocks üblicherweise einige bar über dem Tankdruck, der am Leckölanschluß Y herrscht, liegt, so daß das Sperrventil 60 von dem Druck am Tankanschluß T gegen den Tankdruck im rückwärtigen Steuerraum geöffnet werden kann.

Besonders vorteilhaft ist, daß nach Verlangsamung der Fahrt und Entregung der Elektromagnete 43 und 52 bei der Ausführung nach Figur 1 und des Elektromagneten 52 allein bei der Ausführung nach Figur 2 wegen der Funktionsweise der Pilotventile 40 bzw. 60 als Rückschlagventile sofort Speicherdruck in den rückwärtigen Steuerraum 24 des Sperrventils 22 eingesteuert wird und deshalb das Sperrventil schließt. Eine Beeinflussung des Hydrospeichers 21 oder eine Einflußnahme durch den Hydrospeicher 21 auf die Steuerung ist dann bei einem anschließenden Senken der Hydrozylinder 12 oder einem Entladen der Schaufel, währenddessen sich das Wegeventil 11 in seiner Mittelstellung befindet, ausgeschlossen.

Bei der Ausführung nach Figur 3 zweigt die Fülleitung 20 vor dem Ventilsteuerblock 10 von einer Pumpenleitung 65 ab. In die zu mehreren Hydrospeichern 21 führende Fülleitung 20 sind, in Strömungsrichtung des Druckmittels von der Pumpenleitung 65 zu den Hydrozylindern 21 gesehen, zunächst ein 2/2-Wegeventil 70, ein Druckregelventil 71 und ein Rückschlagventil 72 angeordnet. In der durch eine Druckfeder herbeigeführten Ruhestellung des Wegeventils 70 sind dessen beide Anschlüsse gegeneinander abgesperrt. Das Wegeventil kann durch Ansteuerung eines Elektromagneten 73 in eine Durchgangsstellung geschaltet werden. Und zwar wird der Elektromagnet 73 immer dann erregt, wenn das sich innerhalb des Steuerblocks 10 befindliche Wegeventil 11 zur Ansteuerung der Hydrozylinder 12 in Richtung Heben betätigt wird. In der Mittelstellung des Wegeventils 11 und bei dessen Betätigung in Richtung Senken befindet sich das Wegeventil 70 in seiner Ausgangsstellung.

Am Druckregelventil 71 ist ein maximaler Druck eingestellt, bis zu dem die Hydrospeicher 21 aufgeladen werden können. Solange dieser Druck nicht erreicht ist, schaltet das Druckregelventil den Ausgang des Wegeventils 70 zum Rückschlagventil 72 durch. Bei Erreichen des Druckes wird der mit dem Ausgang des Wegeventils 70 verbundene Eingang des Ventils 71 gesperrt und der mit dem Rückschlag verbundene Anschluß mit Tank verbunden.

Die Hydrospeicher 21 können über eine Leitung 74 mit der zwischen dem Arbeitsanschluß 13 des Wegeventils und den Druckräumen 15 der Hydrozylinder 12 verlaufenden Arbeitsleitung 14 verbunden werden. In diese Leitung 74 ist ein 4/2-Wegeventil 75 eingebaut, das unter der Wirkung einer Druckfeder 76 eine Ruhestellung einnimmt, in der zwei Abschnitte der Leitung 74 gegeneinander abgesperrt sind und somit keine Verbindung zwischen den Hydrospeichern 21 und der Arbeitsleitung 14 besteht. Außer den beiden für das Öffnen und Schließen der Leitung 74 notwendigen Anschlüsse besitzt das Wegeventil 75 zwei weitere Anschlüsse für zwei Abschnitte einer Leitung 77, die von der Arbeitsleitung 15 zwischen dem Wegeventil 11 und den Druckräumen 18 der Hydrozylinder 12 zum Tank 27 führt. In der Ruhestellung des Wegeventils 75 sind auch die beiden Abschnitte der Leitung 77 gegeneinander abgesperrt. Das Wegeventil 75 kann von einem Elektromagneten 78 in eine Schaltstellung gebracht werden, in der jeweils die beiden Abschnitte der Leitung 74 und die beiden Abschnitte der Leitung 77 miteinander verbunden sind. Der Elektromagnet 78 wird erregt, wenn die mit der gezeigten hydraulischen Steueranordnung ausgestattete Arbeitsmaschine eine bestimmte Fahrgeschwindigkeit überschreitet. Dann sind die Hydrospeicher 21 mit den Druckräumen 15 der Hydrozylinder 12 verbunden, so daß Nickschwingungen gedämpft werden können. Volumenveränderungen der Druckräume 18 können über die Leitung 77 ausgeglichen werden.

Da der Elektromagnet 73 des Wegeventils 70 nur erregt wird, wenn das Wegeventil 11 in Richtung Heben der Hydraulikzylinder 12 betätigt wird, wenn also den Druckräumen 15 Druckmittel zugeführt wird, ist nur dann ein Aufladen der Hydrospeicher 21 möglich. Es kann z.B. nicht passieren, daß bei einem während schneller Fahrt der Arbeitsmaschine in der Leitung 65 anstehenden Druck über die Fülleitung 20 und das bei schneller Fahrt geschaltete Ventil 75 Druckmittel in die Druckräume 15 der Hydrozylinder 12 gelangt, auch wenn sich das Wegeventil 11 in Mittelstellung befindet und ein Ausfahren der Kolbenstangen der Hydrozylinder 12 nicht gewünscht ist.

## Patentansprüche

1. Hydraulische Steueranordnung für eine mobile Arbeitsmaschine, insbesondere für einen Radlader,
mit mindestens einem Hydrozylinder (12), mit dessen Hilfe ein Arbeitswerkzeug bewegbar ist,
mit einem Wegeventil (11) zur Steuerung der Druckmittelwege zwischen dem Hydrozylinder (12), einer Druckmittelquelle und einem Tank (27),
mit einem Hydrospeicher (21), der über eine Fülleitung (20) mit der Druckmittelquelle verbindbar ist,
und mit einem Steuerventil (50, 60, 75), mit dem eine Verbindung zwischen dem Hydrospeicher (21) und dem Hydrozylinder (12) auf- und zusteuerbar ist,
**dadurch gekennzeichnet,**
**daß** der Hydrospeicher (21) nur auffüllbar ist, wenn das Wegeventil (11) betätigt ist.

2. Hydraulische Steueranordnung nach Anspruch 1, **dadurch gekennzeichnet, daß** das Wegeventil (11) aus einer mittleren Ruhestellung heraus nach zwei entgegengesetzten Richtungen in Arbeitsstellungen verstellbar ist und daß der Hydrospeicher (21) nur bei einer Betätigung des Wegeventils (11) in die eine Richtung auffüllbar ist.

3. Hydraulische Steueranordnung nach Anspruch 1 oder 2, **gekennzeichnet durch** ein Steuerventil (40, 60, 70), das **durch** eine Betätigung des Wegeventils (11) aus einer ersten Schaltstellung, in der es ein Befüllen des Hydrospeichers verhindert, in eine zweite Schaltstellung umschaltbar ist, in der der Hydrospeicher (21) befüllbar ist.

4. Hydraulische Steueranordnung nach Anspruch 3, **dadurch gekennzeichnet, daß** das durch eine Betätigung des Wegeventils (11) umschaltbare Steuerventil (40, 60) ein Sitzventil ist.

5. Hydraulische Steueranordnung nach Anspruch 3 oder 4, **dadurch gekennzeichnet, daß** das Wegeventil (11) über ein mit Hilfe einer Vorsteuerung (55) vorgebbares Vorsteuersignal ansteuerbar ist und daß dem durch eine Betätigung des Wegeventils (11) umschaltbaren Steuerventil (40, 60, 70) beim Vorliegen eines Vorsteuersignals für das Wegeventil (11) ein Steuersignal zur Umschaltung von der ersten Schaltstellung in die zweite Schaltstellung zuführbar ist.

6. Hydraulische Steueranordnung nach einem vorhergehenden Anspruch, **dadurch gekennzeichnet, daß** die Fülleitung (20) von einer zwischen dem Wegeventil (11) und dem Hydrozylinder (12) verlaufenden Arbeitsleitung (14) abzweigt,
daß in der Fülleitung (20) ein druckgesteuertes Sperrventil (22) mit einem Ventilglied (23) angeordnet ist, das vom in der Arbeitsleitung (14) herrschenden Lastdruck in Öffnungsrichtung und vom Druck in einem rückwärtigen Steuerraum (24) in Schließrichtung beaufschlagbar ist,
und daß der rückwärtige Steuerraum (24) zum Befüllen des Hydrospeichers (21) mit dem Hydrospeicher (21) und zum Öffnen der Verbindung zwischen dem Hydrospeicher (21) und dem Hydrozylinder (12) mit Tank (27) verbindbar und bei nicht betätigtem Wegeventil (11) gegen den Abfluß von Druckmittel absperrbar ist.

7. Hydraulische Steueranordnung nach Anspruch 6, **dadurch gekennzeichnet, daß** der rückwärtige Steuerraum (24) des Sperrventils (22) bei nicht betätigtem Wegeventil (11) über ein zum Steuerraum (24) hin öffnendes Rückschlagventil (40, 60) vom Hydrospeicher (21) her mit Druckmittel beaufschlagbar ist.

8. Hydraulische Steueranordnung nach Anspruch 6 oder 7, **gekennzeichnet durch** ein Pilotventil (60), **durch** das in einer Mittelstellung der rückwärtige Steuerraum (24) des Sperrventils (22) gegen den Abfluß von Druckmittel abgesperrt ist, das aus der Mittelstellung in eine erste seitliche Schaltstellung verstellbar ist, in der der rückwärtige Steuerraum (24) zum Tank (27) entlastet ist, und das **durch** eine Betätigung des Wegeventils (11) aus der Mittelstellung in eine zweite seitliche Schaltstellung verstellbar ist, in der der rückwärtige Steuerraum (24) mit Speicherdruck beaufschlagbar ist.

9. Hydraulische Steueranordnung nach Anspruch 6 oder 7, **gekennzeichnet durch** ein erstes Pilotventil (50) mit einer Schaltstellung, in der der rückwärtige Steuerraum (24) des Sperrventils (22) zum Tank (27) entlastbar ist, und mit einer Schaltstellung, in der der rückwärtige Steuerraum (24) mit Speicherdruck (21) beaufschlagbar ist, und **durch** ein zweites Pilotventil (40), das im vom rückwärtigen Steuerraum (24) zum ersten Pilotventil (50) verlaufenden Druckmittelkanal (53) angeordnet ist und eine Schaltstellung, in der der Druckmittelkanal (53) gegen einen Abfluß von Druckmittel aus dem rückwärtigen Steuerraum (24) abgesperrt ist, und eine Schaltstellung, in der der Druckmittelkanal (53) offen ist, aufweist.

10. Hydraulische Steueranordnung nach Anspruch 9, **dadurch gekennzeichnet, daß** die beiden Pilotventile (40, 50) jeweils durch einen Elektromagneten (43, 52) betätigbar sind.

## Claims

1. A hydraulic control arrangement for a mobile working machine, in particular for a wheel loader, having at least one hydraulic cylinder (12) with the aid of which a working tool can be moved, having a directional control valve (11) for controlling the pressure-fluid channels between the hydraulic cylinder (12), a pressure-fluid source and a tank (27), having a hydraulic accumulator (21) which can be connected to the pressure-fluid source via a filling line (20), and having a control valve (50, 60, 75) with the aid of which a connection between the hydraulic accumulator (21) and the hydraulic cylinder (12) can be controlled to open and close, **characterized in that** the hydraulic accumulator (21) can be filled up only when the directional control valve (11) is actuated.

2. A hydraulic control arrangement according to Claim 1, **characterized in that** the directional control valve (11) can be adjusted into working positions in two opposite directions starting from a middle neutral position, and that the hydraulic accumulator (21) can be filled up only when the directional control valve (11) is actuated in the one direction.

3. A hydraulic control arrangement according to Claim 1 or 2, **characterized by** a control valve (40, 60, 70) which can be switched over by actuating the directional control valve (11) from a first control position, in which it prevents filling of the hydraulic accumulator, into a second control position, in which the hydraulic accumulator (21) can be filled.

4. A hydraulic control arrangement according to Claim 3, **characterized in that** the control valve (40, 60) which can be switched over by actuating the directional control valve (11) is a seat valve.

5. A hydraulic control arrangement according to Claim 3 or 4, **characterized in that** the directional control valve (11) can be driven via a pilot control signal which can be selected with the aid of a pilot control device (55), and that, given the presence of a pilot control signal for the directional control valve (11), a control signal for switching over from the first control position into the second control position can be fed to the control valve (40, 60, 70) that can be switched over by actuating the directional control valve (11).

6. A hydraulic control arrangement according to any of the preceding claims, **characterized in that** the filling line (20) branches off from a working line (14) running between the directional control valve (11) and the hydraulic cylinder (12), that arranged in the filling line (20) is a pressure-controlled shut-off valve (22) with a valve element (23) to which the load pressure prevailing in the working line (14) can be applied in the opening direction and the pressure in a rear control chamber (24) can be applied in the closing direction, and that the rear control chamber (24) can be connected to the hydraulic accumulator (21) in order to fill the hydraulic accumulator (21), and can be connected to the tank (27) in order to open the connection between the hydraulic accumulator (21) and the hydraulic cylinder (12), and can be blocked off against the outflow of pressure fluid when the directional control valve (11) is not actuated.

7. A hydraulic control arrangement according to Claim 6, **characterized in that**, when the directional control valve (11) is not actuated, pressure fluid can be applied from the hydraulic accumulator (21) to the rear control chamber (24) of the shut-off valve (22) by a check valve (40, 60) which opens towards the control chamber (24).

8. A hydraulic control arrangement according to Claim 6 or 7, **characterized by** a pilot valve (60) by means of which in a middle position the rear control chamber (24) of the shut-off valve (22) is blocked off against the outflow of pressure fluid, which can be adjusted from the middle position into a first lateral control position in which the rear control chamber (24) is relieved to the tank (27), and which can be adjusted by actuation of the directional control valve (11) from the middle position into a second lateral control position, in which accumulator pressure can be applied to the rear control chamber (24).

9. A hydraulic control arrangement according to Claim 6 or 7, **characterized by** a first pilot valve (50) having a control position in which the rear control chamber (24) of the shut-off valve (22) can be relieved to the tank (27), and having a control position in which accumulator pressure (21) can be applied to the rear control chamber (24), and by a second pilot valve (40), which is arranged in the pressure-fluid channel (53) running from the rear control chamber (24) to the first pilot valve (50), and has a control position in which the pressure-fluid channel (53) is blocked off against outflow of pressure fluid from the rear control chamber (24), and a control position in which the pressure-fluid channel (53) is open.

10. A hydraulic control arrangement according to Claim 9, **characterized in that** the two pilot valves (40, 50) can in each case be actuated by an electromagnet (43, 52).

## Revendications

1. Un dispositif de commande hydraulique pour une machine de travail mobile, en particulier pour un chargeur à roues, doté d'au moins un vérin (12) hydraulique, qui permet d'actionner un outil de travail, doté d'un distributeur (11), qui est dédié à la commande des voies de fluide de pression entre le vérin (12) hydraulique, une source de fluide de pression et un réservoir (27), doté d'un accumulateur (21) hydraulique, qui peut être raccordé à une source de fluide de pression par une conduite (20) de remplissage, et doté d'une valve (50, 60, 75) de commande, qui permet de commander l'ouverture et la fermeture d'une connexion entre l'accumulateur (21) hydraulique et le vérin (12) hydraulique, **caractérisé en ce que** l'accumulateur (21) hydraulique ne peut être rempli que lorsque le distributeur (11) est actionné.

2. Un dispositif de commande hydraulique conforme à la revendication n° 1, **caractérisé en ce que** le distributeur (11) peut être actionné vers des positions de travail dans deux sens opposés à partir d'une position médiane de repos et que l'accumulateur (21) hydraulique ne peut être rempli que lorsque le distributeur (11) est actionné dans un sens donné.

3. Un dispositif de commande hydraulique conforme à la revendication n° 1 ou 2, **caractérisé par** une valve (40, 60, 70) de pilotage, qu'un actionnement du distributeur (11) peut faire commuter hors d'une première position de commutation, dans laquelle elle empêche tout remplissage de l'accumulateur (21) hydraulique, vers une seconde position de commutation, dans laquelle l'accumulateur (21) hydraulique peut être rempli.

4. Un dispositif de commande hydraulique conforme à la revendication n° 3, **caractérisé en ce que** la valve (40, 60) de pilotage, pouvant être commutée par le distributeur (11), est une valve à siège de clapet.

5. Un dispositif de commande hydraulique conforme à la revendication n° 3 ou 4, **caractérisé en ce que** le distributeur (11) peut être commandé par un signal de pilotage, lequel est donné en consigne par un pilotage (55), et qu'un signal de commande pour une commutation de la première position de commutation dans la seconde commutation peut être amené vers la valve (40, 60, 70) de pilotage, laquelle peut être commutée par un actionnement du distributeur (11), lorsqu'un signal de pilotage est donné pour le distributeur (11).

6. Un dispositif de commande hydraulique conforme à une revendication précédente, **caractérisé en ce que** la conduite (20) de remplissage est dérivée d'une conduite (14) de travail, qui relie le distributeur (11) au vérin (12) hydraulique, qu'une valve (22) de fermeture à commande par pression est disposée dans la conduite (20) de remplissage et dotée d'un corps (23) de valve, qui peut être sollicité dans le sens d'une ouverture par la pression en charge régnant dans la conduite (14) de travail et dans le sens d'une fermeture par la pression régnant dans une chambre (24) de commande arrière, et que la chambre (24) de commande arrière peut être raccordée à l'accumulateur (21) hydraulique, pour le remplissage de l'accumulateur (21) hydraulique, et au réservoir (27), pour l'ouverture de la connexion entre l'accumulateur (21) hydraulique et le vérin (12) hydraulique, et peut être fermée lorsque le distributeur (11) n'est pas actionné, afin de prévenir l'évacuation du fluide de pression.

7. Un dispositif de commande hydraulique conforme à la revendication n° 6, **caractérisé en ce que** la chambre (24) de commande arrière de la valve (22) de fermeture peut être sollicitée par le fluide de pression en provenance de l'accumulateur (21) hydraulique, lorsque le distributeur (11) n'est pas actionné, au travers d'un clapet (40, 60) anti-retour ouvrant dans le sens de la chambre (24) de commande.

8. Un dispositif de commande hydraulique conforme à la revendication n° 6 ou 7, **caractérisé par** une valve (60) de pilotage, qui dans une position médiane permet de fermer la chambre (24) de commande arrière de la valve (22) de fermeture contre l'évacuation du fluide de pression, qui peut être actionnée à partir de la position médiane pour prendre une première position de commutation latérale, dans laquelle la chambre (24) de commande arrière est déchargée vers le réservoir (27), et qui par un actionnement du distributeur (11) peut être amenée à quitter la position médiane pour prendre une seconde position de commutation latérale, dans laquelle la chambre (24) de commande arrière peut être sollicitée par la pression de l'accumulateur.

9. Un dispositif de commande hydraulique conforme à la revendication n° 6 ou 7, **caractérisé par** une première valve (50) de pilotage avec une position de commutation, dans laquelle la chambre (24) de commande arrière de la valve (22) de fermeture peut être déchargée vers le réservoir (27), et avec une position de commutation, dans laquelle la chambre (24) de commande arrière peut être sollicitée par la pression de l'accumulateur (21), et par une seconde valve (40) de pilotage, qui est disposée dans le canal (53) de fluide de pression menant de la chambre (24) de commande arrière vers la première valve (50) de pilotage et qui présente une position de commutation, dans laquelle le canal (53) de fluide de pression est fermé contre toute évacuation de fluide de pression hors de la chambre (24) de commande arrière, et une position de commutation, dans laquelle le canal (53) de fluide de pression est ouvert.

10. Un dispositif de commande hydraulique conforme à la revendication n° 9, **caractérisé en ce que** les deux valves (40, 50) de pilotage peuvent être actionnées par un solénoïde (43, 52) chacune.
